# FASCICULE DE BREVET EUROPEEN

(11) **EP 4 042 088 B1**
(45) Date de publication et mention de la délivrance du brevet: **01.10.2025**
(21) Numéro de dépôt: 20800714.6
(22) Date de dépôt: 06.10.2020
(51) Int. Cl.: F41A 23/20

(54) **CONTENEUR LOGISTIQUE DESTINÉ À ÊTRE ÉQUIPÉ D'AU MOINS UN MOYEN DE PROTECTION**
LOGISTISCHER BEHÄLTER ZUR AUSSTATTUNG MIT MINDESTENS EINER SCHUTZVORRICHTUNG
LOGISTICS CONTAINER INTENDED TO BE FITTED WITH AT LEAST ONE PROTECTION MEANS

(30) Priorité: 11.10.2019 FR 1911248
(43) Date de publication de la demande: 17.08.2022
(73) Titulaire: KNDS France, 78034 Versailles Cedex (FR)
(72) Inventeur: DESCHAMPS, Victor, 18023 Bourges (FR)
(74) Mandataire: Cabinet Chaillot
(86) Numéro de dépôt international: PCT/IB2020/059380
(87) Numéro de publication internationale: WO 2021/070056

(56) Documents cités:
- EP-A2- 2 746 715
- DE-U1- 202010 006 199
- US-A1- 2005 066 806
- US-A1- 2014 116 234
- NICOLAS WAUGH: "Directed Energy Weapons: A Defence Against Emerging Threats", 3 May 2018 (2018-05-03), XP002799494, Retrieved from the Internet <URL:https://groundedcuriosity.com/directed-energy-weapons-a-defence-against-emerging-threats/#.XvB_yTozZaR> [retrieved on 20200622]

## Description

Le domaine technique de l'invention est celui des conteneurs logistiques et en particulier des conteneurs pouvant être équipés de moyens de protection.

Afin de transporter de manière commode et discrète des armes téléopérées il est connu de les mettre dans des conteneurs logistiques du type conteneur maritime. La mise en œuvre de l'arme peut se faire depuis le conteneur. Le brevet US20160252327 divulgue ainsi une arme téléopérée qui est contenue dans un conteneur durant des phases de stockage ou de transport et qui peut ensuite être érigée en dehors du conteneur après ouverture des panneaux supérieurs grâce à un mât déployable verticalement comportant une série de parallélogrammes déformables.

Un tel conteneur a pour inconvénient de nécessiter un dégagement spatial important autour de lui afin de permettre aux panneaux supérieurs de pouvoir s'ouvrir jusqu'à être situés en dehors de la zone de pointage et de tir de l'arme, c'est à dire au moins horizontalement autour du conteneur.

Le mât pour ériger l'arme est plutôt lent à se déployer et de plus, il est peu rigide ce qui occasionne de l'imprécision au niveau des tirs.

Il est possible de remplacer l'arme par un autre type de moyen de protection, par exemple un moyen de brouillage.

On peut également citer le brevet EP2746715 A2 qui divulgue un barillet métallique destiné à supporter un missile et qui est contenu dans un conteneur durant des phases de stockage ou de transport et qui peut ensuite être déplacé au moins partiellement en dehors du conteneur après ouverture des panneaux supérieurs. Cependant, un tel conteneur ne permet pas le déploiement du moyen de protection sans interférer avec l'espace autour du conteneur.

Il est également connu par la publication internet de Nicolas Waugh : « Directed Energy Weapons : a defence against emerging threats » (https://groundedcuriosity.com/directed-energy-weapons-a-defence-against-emerging-threats/#.XvB_yTozZaR) un conteneur renfermant des lance missiles balistiques, conteneur qui est fermé par un couvercle supérieur solidaire de lanceurs déployables.

L'ouverture du couvercle déploie les lanceurs. Cependant un tel conteneur ne permet pas de déployer un moyen de protection capable de pivoter en gisement pour permettre le pointage du moyen de protection. Le seul pointage assuré est le pointage en site qui dépend de l'angle d'ouverture du couvercle. Toute tentative de pointage en gisement conduirait à des interférences entre les lanceurs et le conteneur. En effet, avec la solution présentée par cette publication, les lanceurs sont toujours partiellement à l'intérieur du conteneur.

L'invention vise donc à résoudre les problèmes de l'art antérieur en proposant un conteneur pouvant être doté d'un moyen de protection, tel qu'un système d'arme, conteneur pour lequel les moyens de protection peuvent rapidement être déployés, sans interférer avec l'espace autour du conteneur, les moyens de protection pouvant être pivotés en gisement par rapport au conteneur.

L'invention permet par ailleurs de conférer une plus grande rigidité aux moyens de maintien des moyens de protection.

Ainsi l'invention a pour objet un conteneur logistique destiné à être équipé d'au moins un moyen de protection, comme par exemple un système d'arme, conteneur comportant au moins un support destiné à porter le moyen de protection, support solidaire d'une première face d'au moins un panneau mobile du conteneur, conteneur caractérisé en ce que le panneau mobile est apte à se retourner autour d'un axe de retournement entre une première position, dite escamotée, et une seconde position, dite de service, le panneau mobile exposant à l'extérieur, dans sa position de service, sa première face, ce qui permet de placer le moyen de protection en saillie hors du conteneur dans une position apte à son fonctionnement, le panneau mobile exposant à l'extérieur, dans sa position escamotée, sa seconde face pour donner au conteneur l'apparence d'un conteneur logistique classique, conteneur comportant un moyen de retournement apte à entrainer l'axe de retournement sur un demi-tour, pour faire passer le panneau mobile de sa position escamotée à sa position de service.

Selon un mode de réalisation, le conteneur pourra comporter au moins deux compartiments, un premier compartiment dont la paroi supérieure est formée par le panneau mobile et un second compartiment dont la paroi supérieure est formée par un panneau fixe.

Avantageusement, le conteneur comporte des moyens de verrouillage qui permettent de verrouiller le support et le conteneur en position de service et en position escamotée.

Selon un mode de réalisation, l'axe de retournement pourra être orienté longitudinalement au conteneur.

Selon un autre mode de réalisation, l'axe de retournement pourra être orienté transversalement au conteneur.

Avantageusement, le conteneur pourra comporter un dispositif de cheminement de câble souple qui est destiné à relier le moyen de protection à l'intérieur du conteneur et qui autorise le mouvement de retournement du panneau.

L'invention porte également sur un conteneur armé caractérisé en ce qu'il comporte un conteneur selon une des caractéristiques précédentes, conteneur dont le panneau mobile porte au moins un moyen de protection du type système d'arme.

Avantageusement, le système d'arme pourra comprendre une tourelle pointable en site et en gisement, tourelle équipée d'au moins une arme de moyen calibre.

La tourelle pourra être également équipée d'au moins une arme de petit calibre.

L'invention sera mieux comprise à la lecture de la description suivante, description faite à la lumière des dessins en annexe, dessins dans lesquels:
[Fig. 1] représente une vue de trois quarts d'un conteneur en position escamotée.
[Fig. 2] représente une vue en écorché longitudinal d'un conteneur en cours de retournement d'un panneau supérieur.
[Fig. 3] représente une vue de trois quarts d'un conteneur en position de service.
[Fig. 4] représente une vue en coupe écorchée longitudinale d'un conteneur selon l'invention.
[Fig. 5a] représente une vue de détail du moyen de verrouillage du panneau mobile, panneau en position de service.
[Fig. 5b] représente une vue de détail du moyen de verrouillage du panneau mobile, panneau en position escamotée.
[Fig. 6] représente une vue de dessus du conteneur, panneau en position de service.
[Fig. 7] représente une vue en écorché longitudinal d'un conteneur selon un second mode de réalisation, en cours de retournement du panneau mobile.

Selon la figure 1, un conteneur 1 du type conteneur maritime tel que défini par l'organisation internationale de normalisation (I.S.O.) sous les normes ISO 668 et ISO 1496, comporte six parois qui lui confèrent une forme sensiblement parallélépipédique rectangle.

La paroi supérieure comporte un premier panneau 2 et un deuxième panneau 3, jointifs au niveau d'un bord 4. Le premier panneau 2 est ainsi placé dans une position dite escamotée où il expose vers l'extérieur du conteneur 1 une face 2b, dite seconde face 2b, qui ne se distingue pas du reste des parois du conteneur 1, contribuant ainsi à la discrétion du conteneur 1.

Selon la figure 3, le premier panneau 2 a été retourné, selon une opération qui sera détaillée plus loin, et il expose une première face 2a sensiblement parallèle au second panneau 3. Cette première face 2a est alors orientée vers l'extérieur du conteneur et le panneau 2 est dit en position de service. La première face 2a est solidaire d'un support 5 qui est placé sensiblement au centre de la première face 2a.

Ce support 5 sert à fixer un moyen de protection 6 qui est ici un système d'arme 6 de petit et/ou de moyen calibre (calibres compris entre 5,56 mm et 12,7 mm pour le petit calibre et entre 12,7 mm et 40 mm pour le moyen calibre).

Suivant ce mode de réalisation, le système d'arme 6 comprend une tourelle 6c comportant deux armes, une arme 6a de petit calibre et une arme 6b de moyen calibre (voir figure 6). D'une façon classique la tourelle 6c comportera des moyens de pointage en site et en gisement et des moyens de visée.

Dans la position de service, le conteneur armé 1, selon l'invention, permet de placer le moyen de protection ou système d'arme 6 en saillie vers l'extérieur du conteneur 1. Le système d'arme 6 ainsi placé est téléopéré pour viser, pointer et tirer et il est pointable sur 360 degrés en gisement et selon les capacités des armes 6a,6b en site, transformant ainsi un conteneur 1 d'apparence quelconque en un poste de tir efficace.

Toujours selon la figure 3, le conteneur 1 est obturé par le premier panneau 2, ce qui évite avantageusement le retour de déchets de tir ou d'autres débris dans le conteneur 1.

La faible hauteur du système d'arme 6 relativement au conteneur 1 offre en outre à celui-ci une stabilité favorable à sa précision. Cette stabilité est accrue par le fait que le conteneur comporte une armature rigide 7 à laquelle le panneau 2 en position de service va se verrouiller comme cela est décrit plus loin.

Le passage de la position escamotée de la figure 1 à la position de service de la figure 3 se fait par retournement du premier panneau 2 comme montré par la figure 2.

Pour cela, le premier panneau 2 comporte un axe de retournement 9, solidaire transversalement du châssis 7 du conteneur 1. Pour plus de rigidité l'axe de retournement 9 est également solidaire du support 5 et il est déporté d'une distance D parallèle à la première face 2a et visible figure 6. Ce déport D place l'axe de retournement 9 en dessous du panneau mobile 2 lorsque le dispositif est en position escamotée, et a pour effet de placer le panneau mobile 2 en dessous de l'axe de pivotement 9 lorsqu'il est en position de service.

Un moyen de retournement 20 représenté à la figure 6 permet au panneau mobile 2 de faire un demi-tour autour de l'axe de retournement 9 sur commande d'un opérateur 13 (figure 4) qui pourra être logé dans le conteneur 1. La commande déportée n'est pas représentée. L'opérateur pourra choisir d'exposer à l'extérieur du conteneur 1 la première face 2a portant le moyen de protection ou système d'arme 6 ou la seconde face 2b banalisée.

On note à la figure 2 que le conteneur 1 est compartimenté. Un premier compartiment C1 abrite les équipements 10 nécessaires à fournir la puissance et les commandes nécessaires au fonctionnement du conteneur 1 selon l'invention ainsi que du moyen de protection ou système d'arme 6. Le compartiment C1 pourra également être organisé en poste de commande du moyen de protection ou système d'arme 6.

Un second compartiment C2 pourra abriter des caisses 11 de munitions pour le système d'arme 6. Les caisses 11 sont ici disposées le long des parois latérales du conteneur 1 et dans des endroits ne se trouvant pas sur la trajectoire de retournement du panneau 2 et du système d'arme 6.

Avant tout mouvement de retournement du panneau 2 de la position de service à la position escamotée ou inversement, le système d'arme 6 est verrouillé dans une position dite de repos, de manière à ce que son gabarit de retournement G1 (volume balayé par le système d'arme lors d'un retournement) soit contenu dans le gabarit de retournement G2 du panneau 2, évitant ainsi toute interférence du système d'arme avec le conteneur 1. Dans la position de repos, le système d'arme 6 sera ainsi aligné longitudinalement avec le conteneur 1, avec un pointage en site horizontal.

Selon la figure 4, une porte 12 située à une extrémité du conteneur 1, du côté du premier compartiment C1, permet à un opérateur 13 de pénétrer dans le conteneur 1 pour alimenter la ou les armes 6a,6b en munitions lorsque le premier panneau 2 est en position escamotée et également d'effectuer d'éventuelles opérations de maintenance sur les équipements 10 du premier compartiment C1 ou pour recharger la ou les armes 6a,6b en munitions. Une ouverture permettra de passer d'un compartiment C1,C2 à l'autre pour permettre ces opérations de rechargement ou de maintenance.

Pour d'évidentes raisons de sécurité, des protections multiples, par capteurs par exemple, sont mises en place afin que le système d'arme 6 et les moyens de retournement du panneau mobile 2 soient inopérants lorsqu'un personnel est à l'intérieur du compartiment C2 du conteneur 1, voire du conteneur lui-même si le système d'arme est commandé de l'extérieur du conteneur.

Un moyen de verrouillage 8, visible à la figure 2, est positionné sur une barre transversale du châssis 7, à peu près au milieu de celle-ci, et il est destiné à coopérer avec des barres du support 5 qui s'étendent jusqu'au bord 4 du second panneau 3 lorsque le premier panneau est en position escamotée.

Comme visible aux figures 5a et 5b, le moyen de verrouillage 8 comporte un vérin 14 apte à faire pivoter un pêne supérieur 15a et un pêne inférieur 15b. Selon la figure 5b, lorsque le dispositif 1 est en position escamotée, système d'arme 6 vers l'intérieur, le panneau mobile 2 est au-dessus du moyen de verrouillage 8, le pêne supérieur 15a peut s'engager sur action du vérin 14 dans un logement 16 de la barre du support 5, verrouillant ainsi le panneau mobile 2 et le système d'arme 6 en position escamotée.

Inversement, comme visible à la figure 5a, lorsque le panneau mobile 2 a effectué un retournement de manière à se placer en position de service, le panneau mobile 2 est situé sous le moyen de verrouillage 8 est c'est le pêne inférieur 15b qui est apte à être engagé dans un autre logement 16 de la barre de support 5 (logement situé à l'autre extrémité de cette barre), verrouillant ainsi le panneau mobile 2 et le système d'arme 6 en position de service.

On note que le moyen de verrouillage 8 se trouve sur la trajectoire tournante du panneau mobile 2 et qu'il en limite donc le débattement. Le panneau mobile 2 et le système d'arme 6 ne peuvent donc pivoter que sur 180 degrés pour passer d'une position à l'autre.

Selon la figure 6, la rotation du panneau mobile 2 de la position de service à la position escamotée ou inversement se fait grâce à un moyen de retournement 20 comportant un ensemble moteur 21a et motoréducteur 21b solidaire du châssis 7 du conteneur 1. Le motoréducteur 21b est relié par une chaine de transmission 22 à un pignon 23 solidaire du support 5 et centré sur l'axe de retournement 9. Ainsi, la commande en rotation du moteur 21a entraine le retournement du panneau mobile 2 et du système d'arme 6. On note que le panneau mobile 2 est situé sous le moyen de retournement 20 lorsqu'il est en position de service comme à la figure 6. A l'inverse le moyen de retournement 20 sera dissimulé sous le panneau mobile 2 quand celui-ci sera en position escamotée. Pour éviter toute interférence mécanique, le moyen de retournement 20 et le moyen de verrouillage 8 doivent être situés d'un même coté de l'axe de retournement 9.

La limitation en rotation à 180 degré du panneau mobile 2 permet de ne pas être obligé de recourir à un dispositif complexe de joint tournant du type décrit dans le brevet EP3103688 afin de transmettre la puissance électrique et les signaux de commande au système d'arme 6.

Une simple gaine flexible 30, par exemple du type décrit dans le brevet GB1142149, et contenant des câbles (câbles non visibles) suffit pour relier le système d'arme 6 au premier compartiment C1 et peut accompagner les mouvements de retournement du panneau mobile 2 de manière satisfaisante, fiable et économique.

La figure 7 montre un second mode de réalisation de l'invention, mode dans lequel le retournement s'effectue autour d'un axe longitudinal 9 (orienté selon la longueur du conteneur). Le retournement autour d'un axe transversal 9 (orienté selon la largeur du conteneur) comme décrit aux figures 1 à 4 est cependant préféré car il est plus commode pour intégrer les moyens de retournement 20 et de verrouillage 8.

Il est bien entendu possible de définir un conteneur portant des moyens de protection de nature différente. Par exemple des systèmes de brouillage optique ou électromagnétiques. Il est possible également de disposer sur le panneau mobile plusieurs systèmes de protection, par exemple une tourelle armée (comme décrit précédemment) mais aussi des systèmes de défense rapprochée, tels que des lanceurs de grenades fumigènes ou lacrymogène.

La tourelle pourra porter plusieurs armes de moyen calibre et/ou plusieurs armes de petit calibre.

## Revendications

1. Conteneur logistique (1) destiné à être équipé d'au moins un moyen de protection, comme par exemple un système d'arme (6), conteneur comportant au moins un support (5) destiné à porter le moyen de protection (6), support (5) solidaire d'une première face (2a) d'au moins un panneau mobile (2) du conteneur (1), conteneur ***caractérisé en ce que*** le panneau mobile (2) est apte à se retourner autour d'un axe de retournement (9) entre une première position, dite escamotée, et une seconde position, dite de service, le panneau mobile (2) exposant à l'extérieur, dans sa position de service, sa première face (2a), ce qui permet de placer le moyen de protection (6) en saillie hors du conteneur (1) dans une position apte à son fonctionnement, le panneau mobile (2) exposant à l'extérieur, dans sa position escamotée, sa seconde face (2b) pour donner au conteneur (1) l'apparence d'un conteneur (1) logistique classique, conteneur comportant un moyen de retournement (20) apte à entrainer l'axe de retournement (9) sur un demi-tour, pour faire passer le panneau mobile (2) de sa position escamotée à sa position de service.

2. Conteneur (1) selon la revendication 1, **caractérisé en ce qu'**il comporte au moins deux compartiments (C1, C2), un premier compartiment (C1) dont la paroi supérieure est formée par un panneau fixe (3) et un second compartiment (C2) dont la paroi supérieure est formée par le panneau mobile (2)

3. Conteneur (1) selon l'une des revendications 1 ou 2, **caractérisé en ce qu'**il comporte des moyens de verrouillage (8) qui permettent de verrouiller le support (5) avec le conteneur (1) en position de service et en position escamotée.

4. Conteneur (1) selon une des revendications 1 à 3, **caractérisé en ce que** l'axe de retournement (9) est orienté longitudinalement au conteneur (1).

5. Conteneur (1) selon une des revendications 1 à 3, **caractérisé en ce que** l'axe de retournement (9) est orienté transversalement au conteneur (1).

6. Conteneur (1) selon l'une des revendications 1 à 5, **caractérisé en ce qu'**il comporte un dispositif de cheminement de câble souple (30) qui est destiné à relier le moyen de protection (6) à l'intérieur du conteneur (1) et qui autorise le mouvement de retournement du panneau (2).

7. Conteneur armé **caractérisé en ce qu'**il comporte un conteneur (1) selon une des revendications 1 à 6, conteneur (1) dont le panneau mobile (2) porte au moins un moyen de protection du type système d'arme (6).

8. Conteneur armé selon la revendication 7, **caractérisé en ce que** le système d'arme (6) comprend une tourelle (6c) pointable en site et en gisement, tourelle (6c) équipée d'au moins une arme (6a) de moyen calibre.

9. Conteneur armé selon la revendication 8, **caractérisé en ce que** la tourelle (6c) est également équipée d'au moins une arme de petit calibre (6b).

## Patentansprüche

1. - Logistikcontainer (1), der dazu bestimmt ist, mit mindestens einer Schutzeinrichtung, wie beispielsweise einem Waffensystem (6), ausgestattet zu werden, der Container umfassend mindestens eine Halterung (5), die dazu bestimmt ist, die Schutzeinrichtung (6) zu tragen, wobei die Halterung (5) fest mit einer ersten Seite (2a) mindestens einer bewegbaren Platte (2) des Containers (1) verbunden ist, wobei der Container, **dadurch gekennzeichnet, dass** die bewegbare Platte (2) geeignet ist, um zwischen einer ersten Stellung, der sogenannten eingezogenen Stellung, und einer zweiten Stellung, der sogenannten Betriebsstellung, um eine Wendeachse (9) gewendet zu werden, wobei die bewegbare Platte (2) in ihrer Betriebsstellung ihre erste Seite (2a) nach außen freilegt, was es ermöglicht, die aus dem Container (1) hervorstehende Schutzeinrichtung (6) in eine für ihre Funktion geeignete Stellung zu bringen, wobei die bewegbare Platte (2) in ihrer eingezogenen Stellung ihre zweite Seite (2b) nach außen freilegt, um dem Container (1) das Aussehen eines konventionellen Logistikcontainers (1) zu verleihen, der Container umfassend eine Wendeeinrichtung (20), die geeignet ist, um die Wendeachse (9) um eine halbe Umdrehung anzutreiben, um die bewegbare Platte (2) aus ihrer eingezogenen Stellung in ihre Betriebsstellung zu bringen.

2. - Container (1) nach Anspruch 1, **dadurch gekennzeichnet, dass** er mindestens zwei Fächer (C1, C2) umfasst, ein erstes Fach (C1), dessen obere Wand durch eine feststehende Platte (3) gebildet ist, und ein zweites Fach (C2), dessen obere Wand durch die bewegbare Platte (2) gebildet ist.

3. - Container (1) nach einem der Ansprüche 1 oder **2, dadurch gekennzeichnet, dass** er Verriegelungseinrichtungen (8) umfasst, die es ermöglichen, die Halterung (5) in der Betriebsstellung und in der eingezogenen Stellung mit dem Container (1) zu verriegeln.

4. - Container (1) nach einem der Ansprüche 1 bis **3, dadurch gekennzeichnet, dass** die Wendeachse (9) in Längsrichtung des Containers (1) ausgerichtet ist.

5. - Container (1) nach einem der Ansprüche 1 bis **3, dadurch gekennzeichnet, dass** die Wendeachse (9) quer zu dem Container (1) ausgerichtet ist.

6. - Container (1) nach einem der Ansprüche 1 bis 5, **dadurch gekennzeichnet, dass** er eine flexible Kabelverlegungsvorrichtung (30) umfasst, die dazu bestimmt ist, die Schutzeinrichtung (6) mit dem Inneren des Containers (1) zu verbinden, und die die Wendebewegung der Platte (2) zulässt.

7. - Bewaffneter Container, **dadurch gekennzeichnet, dass** er einen Container (1) nach einem der Ansprüche 1 bis 6 umfasst, einen Container (1), dessen bewegbare Platte (2) mindestens eine Schutzeinrichtung vom Typ Waffensystem (6) trägt.

8. - Bewaffneter Container nach Anspruch 7, **dadurch gekennzeichnet, dass** das Waffensystem (6) einen Turm (6c) umfasst, der in der Elevations- und Azimutrichtung zielfähig ist, wobei der Turm (6c) mit mindestens einer Waffe (6a) mittleren Kalibers ausgestattet ist.

9. - Bewaffneter Container nach Anspruch 8, **dadurch gekennzeichnet, dass** der Turm (6c) auch mit mindestens einer kleinkalibrigen Waffe (6b) ausgestattet ist.

## Claims

1. - A logistics container (1) intended to be fitted with at least one protection means, such as a weapons system (6) for example, container comprising at least one support (5) intended to carry the protection means (6), support (5) secured to a first face (2a) of at least one movable panel (2) of the container (1), container **characterized in that** the movable panel (2) is able to turn about a turnover shaft (9) between a first position, called retracted position, and a second position, called service position, the movable panel (2) exposing its first face (2a) to the outside in its service position, which makes it possible to place the protection means (6) projecting out of the container (1) in a position suitable for its operation, the movable panel (2) exposing its second face (2b) to the outside in its retracted position to give the container (1) the appearance of a conventional logistics container (1), container comprising a turnover means (20) capable of driving the turnover shaft (9) over a half-turn, to move the movable panel (2) from its retracted position to its service position.

2. - The container (1) according to claim **1, characterized in that** it comprises at least two compartments (C1, C2), a first compartment (C1) whose upper wall is formed by a fixed panel (3) and a second compartment (C2) whose upper wall is formed by the movable panel (2).

3. - The container (1) according to one of claims 1 or 2, **characterized in that** it comprises locking means (8) which allow the support (5) to be locked with the container (1) in the service position and in the retracted position.

4. - The container (1) according to one of claims 1 to 3, **characterized in that** the turnover shaft (9) is oriented longitudinally to the container (1).

5. - The container (1) according to one of claims 1 to 3, **characterized in that** the turnover shaft (9) is oriented transversely to the container (1).

6. - The container (1) according to one of claims 1 to 5, **characterized in that** it comprises a flexible cable routing device (30) which is intended to connect the protection means (6) to the inside of the container (1) and which authorizes the turnover movement of the panel (2).

7. - An armed container, **characterized in that** it comprises a container (1) according to one of claims 1 to 6, container (1) whose movable panel (2) carries at least one protection means of the weapons system type (6).

8. - The armed container according to claim 7, **characterized in that** the weapons system (6) comprises a turret (6c) pointable in elevation and relative bearing, turret (6c) equipped with at least one medium caliber weapon (6a).

9. - The armed container according to claim 8, **characterized in that** the turret (6c) is also equipped with at least one small caliber weapon (6b).
